# EUROPÄISCHE PATENTSCHRIFT

(11) **EP 0 347 437 B1**
(45) Veröffentlichungstag und Bekanntmachung des Hinweises auf die Patenterteilung: **15.06.1994**
(21) Anmeldenummer: 88908653.4
(22) Anmeldetag: 19.10.1988
(51) Int. Cl.: B65H 3/12

(54) **COUVERTANLEGER MIT EINSTELLBARER KONSTANTER ZWANGSSCHUPPUNG**
ENVELOPE FEEDER WITH ADJUSTABLE CONSTANT OVERLAP
MARGEUR A NAPPE REGLABLE POUR ENVELOPPES

(30) Priorität: 27.11.1987 CH 4619/87
(43) Veröffentlichungstag der Anmeldung: 27.12.1989
(73) Patentinhaber: STENZ, Reinhard, 8108 Dällikon (CH)
(72) Erfinder: STENZ, Reinhard, 8108 Dällikon (CH)
(74) Vertreter: Petschner, Goetz
(86) Internationale Anmeldenummer: CH8800196
(87) Internationale Veröffentlichungsnummer: WO8904805

(56) Entgegenhaltungen:
- EP-A- 177 651
- DE-A- 3 347 147
- GB-A- 2 132 174
- US-A- 3 900 115
- US-A- 3 907 278
- US-A- 4 062 532
- US-A- 4 361 317
- US-A- 4 369 959

## Beschreibung

Die vorliegende Erfindung betrifft einen Couvertanleger für Druckmaschinen, bei dem die Couverts in Form einer Zwangsschuppung von einem Nachfüll-Couvertstapel einem Speicherstapel kontinuierlich zugeführt werden, wobei sich zwischen Nachfüllstapel und Speicherstapel eine Transportanordnung befindet mit einem ersten Transportband, welches zusammen mit einem zweiten Transportband um eine Umlenkrolle herumgeführt ist, um die aufgeschuppt transportierten Couverts umgedreht auf das zweite Transportband zu übergeben, welches die Couverts unter den Speicherstapel transportiert, wobei ein verstellbarer Abstreifer über dem ersten Transportband den Nachfüllstapel zurückhält.

Die US-A-4,369,959 beschreibt bereits einen Couvertanleger für Druckmaschinen, bei dem die Couverts in Form einer Zwangsschuppung von einem Nachfüll-Couvertstapel einem Speicherstapel zugeführt werden, wobei sich zwischen Nachfüllstapel und Speicherstapel eine Transportanordnung befindet mit einem ersten Transportband, welches zusammen mit einem zweiten Transportband um eine Umlenkrolle geführt ist, um die aufgeschuppt transportierten Couverts auf das zweite Transportband zu übergeben, wobei ein Abstreifer über dem ersten Transportband den Nachfüllstapel zurückhält.

Bei einer solchen Anordnung ist aber der Reibungswiderstand zwischen Papier und Band im Andruckbereich der Walze als Mitnahmeverbindung Ursache grosser Unregelmässigkeiten in der Schuppung der Couverts, was dazu zwingt, die Couverts in deren Längsrichtung mit seitlich liegenden Couvertdeckeln zu fördern.

Aufgabe der vorliegenden Erfindung ist deshalb die Schaffung eines Couvertanlegers der vorgenannten Art, bei welchem die Couverts bei sehr kleiner Schuppungsdistanz zuverlässig transportiert werden, wobei die Schuppungsdistanz nur geringe Streuwerte aufweist.

Diese Aufgabe wird erfindungsgemäss dadurch gelöst, dass das zweite Transportband die Couverts unter den Speicherstapel transportiert und dass das erste Transportband eine luftdurchlässige Perforation aufweist, unter welchem Transportband im Bereich des Nachfüllstapels eine, einen Saugstrom auf das unterste Couvert des Nachfüllstapels erzeugende Unterdruckkammer zur Herstellung einer temporären Mitnahmeverbindung zwischen Transportband und unterstem Couvert zu dessen Transport unter dem Abstreifer hindurch, angeordnet ist, wobei der Abstreifer-zur Veränderung der Ueberlappung der Couverts-in Transportrichtung relativ zur Unterdruckkammer verstellbar sowie höhenverstellbar relativ zum luftdurchlässigen Transportband ist, und wobei die Ueberlappung dem Abstand zwischen dem in Transportrichtung hinteren Rand der Unterdruckkammer und dem in Transportrichtung hinteren, hinter diesem Rand der Unterdruckkammer liegenden Rand des untersten Couverts im Nachfüllstapel entspricht.

Diese Massnahmen bewirken zunächst eine Vereinfachung des Transportes der Couverts insofern, als diese durch das zweite Transportband zum Speicherstapel transportiert werden, ohne dass diese einem weiteren Transportband übergeben werden müssten. Zudem wird nun eine genau einstellbare präzise Zwangsschuppung erzielt und werden Unregelmässigkeiten in der Schuppung vermieden, so dass es ermöglicht wird, die Couverts mit quer liegenden Couvertsdeckel zu transportieren.

Vorteilhafte Ausgestaltungen können dann darin gesehen werden, dass über dem zweiten Transportband vor dem Speicherstapel ein Luftauspresselement angeordnet ist, wobei dann das Luftauspresselement eine drehbare Niederhaltewalze ist. Weiter kann eine Vorrichtung, z.B. Lichtschranke zum Ueberwachen der Höhe des Speicherstapels und eine Vorrichtung zum Steuern der Geschwindigkeit des luftdurchlässigen Transportbandes in Abhängigkeit der Höhe des Speicherstapels vorgesehen sein und weiter eine Vorrichtung, z.B. Lichtschranke zum Ueberwachen der Höhe des Nachfüllstapels und Abgeben eines Signals, wenn diese Höhe unter einen vorbestimmten Wert sinkt.

Um überhaupt die Couverts mit der breiten Seite und somit mit dem Deckel voraus transportieren zu können, ohne dass die folgenden Couverts beim Zusammenschieben einander unter den Deckel rutschen, musste zunächst das Problem gelöst werden, einen Couvertanleger zu konstruieren, welcher bei einer sehr kleinen Schuppungsdistanz von beispielsweise weniger als 2 cm sehr zuverlässig arbeitet und nur geringe Streuwerte aufweist.

Wie Fig. 1 zeigt, ist dies vor allem für Selbstklebe-Couverts 1 notwendig, welche nur einen sehr schmalen Deckelstreifen 2 von ca. 2 cm aufweisen.

Aus Fig. 1b) ist ersichtlich, was passiert, wenn die Schuppungsdistanz, wie in Fig. 1a) gezeigt, zu gross war. Hier werden dann die nachfolgenden Couverts 1 bei der Bildung des Speicherstapels 8 fälschlicherweise unter den Deckel 2 des vorangegangenen Couverts geschoben.

In Fig. 1d) ist gezeigt, wie die Couverts wieder schön aufeinander zu liegen kommen, wenn, wie in Fig. 1c), nur eine kleine Schuppungsdistanz gewählt wurde.

Versuche haben gezeigt, dass so kleine Schuppungsdistanzen mit ganz minimen Abweichungen nur dann erreicht werden können, wenn man mit Hilfe einer Unterdruckkammer 3 (Fig. 2), einem gelochten Transportband 4 und einer verstellbaren Barriere 6 die geforderte Präzision und Zuverlässigkeit erreicht.

In Fig. 2a) ist dargestellt, wie das unterste Couvert von der Unterdruckkammer 3 angesogen wird. Dies hat zur Folge, dass es auf dem Transportband 4 haften bleibt und von ihm weggezogen wird. Sobald die hinterste Kante des Couverts genügend nach rechts gewandert ist, kann die Sogwirkung auch auf das zweitunterste Couvert ausgeübt werden.

In Fig. 2b) wird genau diese Grenzsituation gezeigt und in
Fig. 2c) ist das zweitunterste Couvert bereits schon von dieser Sogwirkung ergriffen worden und wandert ebenfalls mit dem untersten Couvert nach rechts, wobei das zweite Couvert um die Schuppungsdistanz 5 dem ersten Couvert gegenüber nach rechts versetzt ist. Bei der Einstellung des Unterdruckes ist es daher auch wichtig, dass dieser in der Stärke richtig dosiert wird. So werden bei zu hohem Unterdruck (z.B. 50 mbar) gleich zwei Couverts gleichzeitig weggezogen, während bei weniger als der Hälfte dieses Wertes ein einwandfreies Funktionieren gewährleistet ist.

In Fig. 2 wird anschaulich gezeigt, wie die Schuppungsdistanz 5 sehr einfach eingestellt werden kann, weil sie gleichzeitig auch dem Abstand zwischen dem linken Rand der Unterdruckkammer und dem linken Rand des Couverts 1 entspricht. Diese Schuppungsdistanz lässt sich nun bewusst und gezielt variieren, indem die Couvertbeige nach links oder nach rechts verschoben wird.

Gemäss Fig. 3 kann dies mit der verschiebbaren Barriere und dem gleichzeitigen Abstreifer 6 sehr einfach bewerkstelligt werden, denn diese Barriere oder Abstreifer 6 ist nach links und rechts verschiebbar und anschliessend in jeder Position fixierbar.

Um eine gewisse Sicherheit dafür zu gewährleisten, dass nicht zu viele Couverts gleichzeitig mit nach rechts gezogen werden, kann der Abstreifer 6 auch in der Höhe verschoben und auch hier in jeder Position wieder fixiert werden. Aufgabe des Couvertanlegers ist es nun, einen Speicherstapel 8 (Fig. 3) zu bilden, von dem der Schuppenanleger der Druckmaschine jederzeit zu bedruckende Couverts oben wegnehmen kann. Dieser Speicherstapel 8 wird dadurch erreicht, dass bei einem Stapel kontinuierlich weitere Couverts unten hineingeschoben werden und so der Stapel immer grösser wird, falls die Couverts nicht andauernd vom Schuppenanleger der Druckmaschine wieder oben entfernt werden. Damit dieser Speicherstapel aber trotzdem nicht zu gross werden kann, wird diese mit einer Lichtschranke versehen, damit die Couvertzufuhr auf diesem Weg elektronisch gesteuert werden kann. Zusätzlich kann eine Photozelle auch beim Nachfüllstapel 11 installiert werden, welche ein Signal ertönen lässt, sobald man wieder nachfüllen muss.

Vorteilhaft ist ferner eine Niederhaltewalze 7 unmittelbar vor dem Speicherstapel 8, welche dafür sorgt, dass eventuell vorhandene Luft aus den Couverts gepresst wird.

Mit diesem Zusatz kann nun ein altes Uebel beseitigt werden, welches bis anhin bei den bisherigen Maschinen bestand. Sobald nämlich beim Bedrucken der Couverts die überschüssige Luft herausgepresst wurde, entstand ein Flattern des Papiers und dadurch eine verschwommene und verwischte Bedruckung. Mit der genannten Niederhaltewalze 7 wird zum vornherein dafür gesorgt, dass während dem Druckprozess keine Luft mehr vorhanden ist und dadurch wird schon beim ersten Durchlauf eine hohe Druckpräzision erreicht.

Damit die Couverts überhaupt unten in den Speicherstapel 8 geschoben werden können, ist es notwendig, dafür zu sorgen, dass bei der Schuppung das nachfolgende Couvert nicht über, sondern unter dem vorangehenden liegt, damit die nachfolgenden Couverts auch wirklich zuunterst in den Speicherstapel geschoben werden. Dies erreicht man, indem die geschuppten Couverts auf die gleiche Art und Weise gewendet werden, wie dies schon bei den bereits bekannten Couvertanleger-Maschinen gemacht wird. Man lässt nämlich unter dem ersten Transportband 4 ein zweites Transportband 10 mit der genau gleichen Geschwindigkeit laufen. Die Couverts kommen so nach der ersten Umlenkrolle des ersten Transportbandes 4 auf das zweite darunterliegende Transportband 10 zu liegen.

Durch diese Massnahmen ist es nunmehr möglich, den Couvertanleger für praktisch alle Druckmaschinen einzusetzen, ohne dass dabei eine Synchronisation mit der Druckmaschine notwendig ist und da es dank einer genau einstellbaren präzisen Zwangsschuppung möglich ist, die Couverts auch mit der Breitseite voraus auf dem Transportband zu transportieren.

## Patentansprüche

1. Couvertanleger für Druckmaschinen, bei dem die Couverts (1) in Form einer Zwangsschuppung von einem Nachfüll-Couvertstapel (11) einem Speicherstapel (8) kontinuierlich zugeführt werden, wobei sich zwischen Nachfüllstapel (11) und Speicherstapel (8) eine Transportanordnung befindet mit einem ersten Transportband (4), welches zusammen mit einem zweiten Transportband (10) um eine Umlenkrolle herumgeführt ist, um die aufgeschuppt transportierten Couverts umgedreht auf das zweite Transportband zu übergeben, wobei ein verstellbarer Abstreifer (6) über dem ersten Transportband den Nachfüllstapel zurückhält, dadurch gekennzeichnet, dass das zweite Transportband (10) die Couverts (1) unter den Speicherstapel (8) transportiert und dass das erste Transportband (4) eine luftdurchlässige Perforation aufweist, unter welchem Transportband im Bereich des Nachfüllstapels (11) eine, einen Saugstrom auf das unterste Couvert des Nachfüllstapels erzeugende Unterdruckkammer (3) zur Herstellung einer temporären Mitnahmeverbindung zwischen Transportband und unterstem Couvert zu dessen Transport unter dem Abstreifer (6) hindurch angeordnet ist, wobei der Abstreifer-zur Veränderung der Ueberlappung (5) der Couverts-in Transportrichtung relativ zur Unterdruckkammer verstellbar sowie höhenverstellbar relativ zum luftdurchlässigen Transportband ist, und wobei die Ueberlappung (5) dem Abstand zwischen dem in Transportrichtung hinteren Rand der Unterdruckkammer (3) und dem in Transportrichtung hinteren, hinter diesem Rand der Unterdruckkammer liegenden Rand des untersten Couverts im Nachfüllstapel (11) entspricht.

2. Couvertanleger nach Anspruch 1, dadurch gekennzeichnet, dass über dem zweiten Transportband (10) vor dem Speicherstapel (8) ein Luftauspresselement (7) angeordnet ist.

3. Couvertanleger nach Anspruch 2, dadurch gekennzeichnet, dass das Luftauspresselement eine drehbare Niederhaltewalze ist.

4. Couvertanleger nach Anspruch 1, gekennzeichnet durch eine Vorrichtung, z.B. Lichtschranke (28), zum Ueberwachen der Höhe des Speicherstapels (8) und eine Vorrichtung zum Steuern der Geschwindigkeit des luftdurchlässigen Transportbandes in Abhängigkeit der Höhe des Speicherstapels.

5. Couvertanleger nach Anspruch 1, gekennzeichnet durch eine Vorrichtung, z.B. Lichtschranke (18) zum Ueberwachen der Höhe des Nachfüllstapels (11) und Abgeben eines Signals, wenn diese Höhe unter einen vorbestimmten Wert sinkt.

## Claims

1. An envelope feed for printers, in which the envelopes (1) are supplied continuously in the form of a forced stream from an envelope feed stack (11) to a storage stack (8), a conveying arrangement being located between feed stack (11) and storage stack (8), which conveying arrangement has a first conveying belt (4) which is guided together with a second conveying belt (10) around a deflecting roll in order to transfer the stream-conveyed envelopes rotated onto the second conveying belt, an adjustable stripper (6) above the first conveying belt holding back the feed stack, characterized in that the second conveying belt (1) conveys the envelopes (1) under the storage stack (8) and in that the first conveying belt (4) comprises an air-permeable perforation, under which conveying belt in the area of the feed stack (11) there is arranged a vacuum chamber (3) generating a suction stream onto the lowest envelope of the feed stack, to produce a temporary entraining connection between conveying belt and lowest envelope for the conveying thereof through under the stripper (6), the stripper being adjustable - to alter the overlap (5) of the envelopes - in the conveying direction relative to the vacuum chamber as well as height-adjustable relative to the air-permeable conveying belt, and the overlap (5) corresponding to the distance between the edge, to the rear in the conveying direction, of the vacuum chamber (3) and the edge, to the rear in the conveying direction and lying behind said edge of the vacuum chamber, of the lowest envelope in the feed stack (11).

2. An envelope feed according to claim 1, characterized in that an air ejection member (7) is arranged above the second conveying belt (10) in front of the storage stack (8).

3. An envelope feed according to claim 2, characterized in that the air ejection member is a rotatable pressure roller.

4. An envelope feed according to claim 1, characterized by a device, e.g. a light barrier (28), to monitor the height of the storage stack (8) and a device to control the speed of the air-permeable conveying belt in dependence on the height of the storage stack.

5. An envelope feed according to claim 1, characterized by a device, e.g. a light barrier (18), to monitor the height of the feed stack (11) and deliver a signal if this height drops below a predetermined value.

## Revendications

1. Margeur d'enveloppes pour machine à imprimer, selon lequel les enveloppes (1) sont amenées en continu en nappe depuis une pile d'enveloppes de réserve (11) à une pile d'accumulation (8), entre la pile de réserve (11) et la pile d'accumulation (8) se trouvant un dispositif de transport comprenant une première bande de transport (4) qui est amenée ensemble avec une seconde bande de transport (10) autour d'une poulie de renvoi pour transférer les enveloppes transportées en nappe en les retournant sur la seconde bande de transport, auquel cas un racleur (6) réglable retient la pile de réserve au-dessus de la première bande de transport, caractérisé en ce que la seconde bande de transport (10) transporte les enveloppes (1) sous la seconde pile d'accumulation (8) et que la première bande de transport (4) présente une perforation perméable à l'air, bande de transport sous laquelle est disposée, dans la zone de la pile de réserve (11), une chambre à dépression (3) générant un courant d'aspiration sur l'enveloppe la plus basse de la pile de réserve pour établir une liaison temporaire d'entraînement entre la bande de transport et l'enveloppe la plus en dessous pour son transport en passant en dessous du racleur (6), le racleur étant réglable pour modifier le chevauchement (5) des enveloppes dans le sens de transport par rapport à la chambre à dépression, et également réglable en hauteur par rapport à la bande de transport perméable à l'air et auquel cas le chevauchement (5) correspond à l'intervalle entre le bord arrière de la chambre à dépression (3) dans le sens du transport et le bord arrière, dans le sens du transport, de l'enveloppe la plus basse dans la pile de réserve (11), bord qui se place derrière le bord de la chambre à dépression.

2. Margeur d'enveloppes selon la revendication 1, caractérisé en ce qu'il est disposé, au-dessus de la seconde bande de transport (10) devant la pile de réserve (8), un élément (7) d'évacuation de l'air.

3. Margeur d'enveloppes selon la revendication 2, caractérisé en ce que l'élément d'évacuation de l'air est un cylindre presseur rotatif.

4. Margeur d'enveloppes selon la revendication 1, caractérisé par un dispositif, par exemple une barrière photo-électrique (28) pour la surveillance de la hauteur de la pile d'accumulation (8) et par un dispositif pour la commande de la vitesse de la bande de transport perméable à l'air en fonction de la hauteur de la pile d'accumulation.

5. Margeur d'enveloppes selon la revendication 1, caractérisé par un dispositif, par exemple une barrière photo-électrique (18) pour la surveillance de la hauteur de la pile de réserve (11) et l'émission d'un signal quand cette hauteur tombe en dessous d'une valeur prédéterminée.
